# EUROPÄISCHE PATENTSCHRIFT

(11) **EP 0 122 964 B1**
(45) Veröffentlichungstag und Bekanntmachung des Hinweises auf die Patenterteilung: **15.07.1987**
(21) Anmeldenummer: 83111317.0
(22) Anmeldetag: 12.11.1983
(51) Int. Cl.: B65D 41/26, B65D 41/56, A47G 19/23

(54) **Trinkgefäss**
Drinking vessel
Récipient pour boire

(30) Priorität: 28.01.1983 DE 3302842
(43) Veröffentlichungstag der Anmeldung: 31.10.1984
(73) Patentinhaber: Surculus AG, Vaduz (LI)
(72) Erfinder: Selz, Alois, D-7800 Freiburg (DE)
(74) Vertreter: Patent- und Rechtsanwaltssozietät, Schmitt, Maucher & Börjes

## Beschreibung

Die Erfindung betrifft ein Trinkgefäss aus Kunststoff, welches einen kappenförmigen Verschluss zum dichten Verschliessen eines Behälters wie z.B. einer Flasche oder Dose aufweist, wobei der Verschluss und das Trinkgefäss einstückig miteinander verbunden sind und der Verschluss innerhalb des Trinkgefässes auf der der Standfläche abgewandten Seite des Bodens angeordnet und mit dem Behälter verrastbar ist.

Ein derartiges Trinkgefäss mit einem kappenförmigen Verschluss zum dichten Verschliessen ausschliesslich einer Flasche ist aus dem Ausführungsbeispiel gemäss Fig. 5 der DE-A-19 28 945 bekannt. Dabei ragt auf der Innenseite der Bodenfläche eine stutzenförmige Anformung "als Kappe vor, die nahe ihrem Boden eine innere Nut zum Übergreifen einer Wulst an der Flaschenmündung hat. Somit muss beim Aufbringen dieses Verschlusses auf die Flasche zunächst der stutzenförmige, gegenüber der Ringnut in seinem Querschnitt engere Teil des Verschlusses durch den Wulst der Flaschenmündung aufgeweitet werden, was eine erhebliche Verformungsarbeit notwendig macht, so dass dieser Verschluss ebenfalls funktioniert, wenn er aus weichem Werkstoff besteht. Darüber hinaus ergibt sich auf der Innenseite des Bodens ein beim Zusammenstecken mehrerer Becher störender Vorsprung.

Aus der DE-A-20 20 488, welche einen Zusatz zu der vorerwähnten DE-A-19 28 945 ist, ist deshalb eine Lösung bekanntgeworden, bei welcher der kappenförmige Verschluss im Gegensatz zu dem Trinkgefäss der eingangs erwähnten Art ausserhalb des Trinkgefässes auf der Seite der Standfläche des Bodens angeordnet ist. Dadurch ergibt sich bei Benutzung dieses Verschlusses eine sehr hohe Gesamthöhe der zu verschliessenden Flasche und des aufgesteckten Bechers.

Aus der US-A-4 098 439 ist eine Trinkhilfe mit einer kappenförmigen Kupplung zum Aufsetzen auf eine Dose bekannt, wobei diese Trinkhilfe einerseits eine Öffnung und andererseits einen an ihrem Boden an der Unterseite befindlichen Verschlussteil hat, so dass durch Drehung auf der geöffneten Dose entweder der Verschlussteil die Dosenöffnung verschliesst oder der Öffnungsteil die Öffnung freigibt. Als separates Trinkgefäss kann diese mit der Bodenöffnung versehene Trinkhilfe also nicht benutzt werden und es wäre sinnlos, die Verrastung innerhalb dieser Trinkhilfe anzuordnen.

Es besteht deshalb die Aufgabe, ein Trinkgefäss der eingangs genannten Gattung zu schaffen, welches zum dichten Verschliessen einer geöffneten Flasche oder Dose geeignet ist und dabei die vorerwähnten Nachteile vermeidet und über den zu verschliessenden Behälter gestülpt werden kann.

Die Lösung dieser Aufgabe besteht darin, dass der Verschluss als im Boden ausgeformte Vertiefung ausgebildet ist, die einen Behälterwulst od. dgl. abdichtend hintergreift.

Somit erlaubt dieser Verschluss ein Aufstülpen des Bechers auf den zu verschliessenden Behälter und ein Verrasten damit ohne dass an der Innenseite des Bodens ein vorstehender Stutzen benötigt wird. Dabei ist kein Hilfswerkzeug zum dichten Verschliessen und auch zum Öffnen notwendig. Je nach Grösse des Verschlusses kann auf einer Flasche oder einer Dose angebracht werden.

Dadurch besteht die Möglichkeit, eine Flasche nach dem Abnehmen z.B. eines Kronenverschlusses oder eine Dose nach dem Abreissen der Verschlusslasche anschliessend wieder dicht zu verschliessen, so dass z.B. auch ein nachträglicher Transport der Flasche oder der Dose zusammen mit dem Trinkgefäss z.B. auf einem Tisch, in einem Zugabteil oder in ein Hotelzimmer od. dgl. ohne Gefahr des Verschüttens des Getränkes möglich ist.

Eine Weiterbildung der Erfindung kann darin bestehen, dass der Verschluss und das Gefäss voneinander trennbar sind und vorzugsweise über Sollbruchstellen, Materialschwächungen, sogenannte «Schwimmhäute» und dergleichen verbunden sind. Dadurch ist gegebenenfalls auch eine getrennte Verwendung des Verschlusses und des Gefässes möglich.

Zweckmässig ist es, wenn sich der einen als Randwulst einer Dose ausgebildeten Behälterwulst mittels eines Rastvorsprunges hintergreifende Verschluss über den gesamten Bodenbereich erstreckt.

Der Verschluss für die Dose kann einen im Inneren des Gefässes befindlichen Innenwandabschnitt als Dichtzone aufweisen, der an der Getränkedose anliegt. Dadurch ergibt sich im Bereich dieser Dichtzone eine gute Abdichtung, so dass Getränkedosen nach dem Öffnen wieder gut verschliessbar sind. Durch die Verwendung eines Innenwandabschnittes des Gefässes als Dichtzone ergibt sich auch eine besonders einfache Ausbildung des Verschlusses und gleichzeitig des Gefässes.

Dabei kann die Dichtzone des Dosenverschlusses ringartig im Randbereich des Bodens und somit auch im Aussenrandbereich des Dosendekkels vorgesehen sein. Dies ergibt günstige Abdichtverhältnisse im Bereich des Verschlusses.

Die Rastvorsprünge können durch eine vorzugsweise umlaufende, sickenartige Einformung gebildet sein und deren Lage kann in' Abstimmung auf die Dichtzone(n) derart vorgesehen sein, dass in Einraststellung die Dichtflächen unter Druck aneinanderliegen.

Eine Weiterbildung des Gefässes kann darin bestehen, dass an seinem Boden ein nach innen weisender, stopfenartiger Vorsprung zum dichten Anlegen bzw. Eingreifen in die eingestanzte, durch Aufreissen gebildete Dosenöffnung vorgesehen ist. Durch diesen stopfenartigen Vorsprung bleibt nach dem Wiederverschliessen der Dose mit Hilfe des Gefässes der Doseninhalt vollständig in der Dose, so dass ein Benetzen des Deckelbereiches, des Randbereiches und dergleichen der Dose vermieden wird.

Zweckmässigerweise kann ein Aufsteckanschlag an dem Gefäss zur Begrenzung der Aufsteckbewegung auf die Dose zur gleichzeitigen Bildung einer Dichtung vorgesehen sein. Durch diesen Aufsteckanschlag wird vermieden, dass insbesondere bei einer konischen Ausbildung des Gefässes dieses beim Aufsetzen aufplatzt.

Eine abgewandelte Ausführungsform des Gefässes kann darin bestehen, dass es einen nach innen eingezogenen Boden aufweist, an dem eine Dichtzone und/oder ein Aufsteckanschlag vorgesehen sind. Dadurch kann eine weiter im inneren Randbereich liegende Dichtzone gebildet werden, die einen Austritt von Flüssigkeit bis zum Aussenrand verhindert.

Eine ganz besonders zweckmässige Ausführung des erfindungsgemässen Gefässes kann darin bestehen, dass es sowohl einen Verschluss für eine Dose als auch einen am Boden vorgesehenen Verschluss für eine Flasche aufweist. Damit lässt sich das Gefäss universell für verschiedene Getränkebehälter verwenden, was sowohl von der Herstellung als auch von der Lagerhaltung her besonders günstig ist.

Nachstehend sind Ausführungsbeispiele der Erfindung mit ihren wesentlichen Einzelheiten anhand der Zeichnung noch näher erläutert.

Es zeigt in zum Teil schematisierter Darstellung:
Fig. 1 ein zum Teil aufgebrochenes und im Schnitt dargestelltes Gefäss gemäss der Erfindung mit einem im Boden angeordneten Verschluss,
Fig. 2 das in Fig. 1 gezeigte Gefäss in auf eine Flasche aufgestülpter Position, wobei sein Verschluss die Flasche verschliesst,
Fig. 3 eine Teilschnittdarstellung einer abgewandelten Ausbildungsform des Gefässes in Schliessstellung auf einer Flaschenmündung,
Fig. 4 eine etwa der Darstellung der Fig. 2 entsprechende Ansicht, jedoch mit abgewandelt ausgebildetem Gefäss,
Fig. 5 eine wiederum der Darstellung der Fig. 2 oder 4 entsprechende Anordnung, jedoch wiederum mit abgewandelter Ausbildung des Gefässes bezüglich des im Boden angeordneten Verschlusses,
Fig. 6 eine Seitenansicht einer Getränkedose mit aufgestülptem, becherartigem Gefäss mit Verschluss in Teillängsschnittdarstellung,
Fig. 7 eine Aufsicht einer Getränkedose,
Fig. 8 in vergrössertem Massstab eine etwa dem aufgebrochenen Bereich der Figur 6 entsprechende Schnittansicht einer Dose mit aufgestülptem Gefäss, wobei ein dosendeckelseitiger Dichtbereich und aussenseitig ein Rastvorsprung vorgesehen sind,
Fig. 9 eine etwa Fig. 8 entsprechende Teillängsschnittdarstellung, wobei hier zusätzlich zu der dosendeckelseitigen Dichtung auch eine doseninnenrandseitige Dichtung vorgesehen ist,
Fig. 10 eine etwa Fig. 6 entsprechende Ansicht, hier jedoch mit einer kombinierten Anordnung von Verschlüssen einerseits für eine Dose und andererseits für eine Flasche,
Fig. 11 eine perspektivische Teilaufsicht auf den Bereich einer vorgestanzten, geöffneten Dosenöffnung mit einem darüber angeordneten Gefäss-Bodenbereich mit dort befindlichem, stopfenartigem Vorsprung sowie
Fig. 12 eine perspektivische Detail-Schnittdarstellung im Unterrandbereich eines Gefässes mit federnd nachgiebigem Bereich und aussenrandseitigem Rastverschluss.

Ein Gefäss 1, das in den Figuren als Trinkbecher ausgebildet ist, und im weiteren Verlauf der Beschreibung auch kurz «Becher 1» genannt ist, weist in den Figuren 1 bis 5 einen Verschluss 2 zum dichten Verschliessen einer Flaschenöffnung 3 auf. Dabei befindet sich dieser Verschluss 2 innerhalb des Bechers 1 in dessen Bodenbereich und ist, wie gut in Fig. 1 bis 4 erkennbar, als kappenartige Ausformung des Bodens 4 ausgebildet, der in Verschliessstellung (Fig. 2 bis 5) die Flaschenöffnung 3 aussen übergreift. Die lichte Weite dieser Verschlussausformung ist dabei so vorgesehen, dass sie beim Aufsetzen auf die Flaschenöffnung 3 über den wulstartigen Mündungsrand einrastet. Dadurch ist der Verschluss 2 einerseits sicher gehalten und dichtet andererseits die Flaschenöffnung 3 gut ab.

Der Becher 1 besteht vorzugsweise aus Kunststoff, wobei der Verschluss 2 und der übrige Becher 1 einstückig miteinander verbunden sind. Ein solcher Becher 1 lässt sich auf herkömmliche Weise z.B. in einem Spritzverfahren einfach herstellen. Der Verschluss 2 wird nach dem Entfernen eines die Flasche 5 zuvor verschliessenden Kronenkorkens aufgesetzt und bildet einen ausreichend dichten Verschluss gegen Auslaufen des Flascheninhaltes und auch gegen Austreten von Kohlensäure bei kohlensäurehaltigen Getränken. Der Verschluss 2 ist dabei so ausgebildet, dass er von Hand lösbar mit der Flaschenöffnung 3 verbindbar bzw. verrastbar ist.

Gegebenenfalls kann es vorteilhaft sein, wenn der Verschluss 2 und das Behältnis 1 voneinander trennbar sind. Als Verbindung können dabei Sollbruchstellen, Materialschwächungen oder auch sogenannte «Schwimmhäute» vorgesehen sein. Fig. 3 zeigt ein solches Beispiel mit einer durch eine Materialschwächung 10 gebildeten, den Verschluss 2 umgrenzenden Sollbruchstelle 11. Diese Sollbruchstelle 11 ist umlaufend dicht ausgebildet, so dass der Becher 1 in üblicher Weise verwendet werden kann und auch der Verschluss 2 zum bedarfsweisen Verschliessen einer Flaschenöffnung 3 herangezogen werden kann. Andererseits besteht aber die Möglichkeit, den Verschluss 2 vom übrigen Boden 4 des Bechers 1 durch Herausdrücken zu trennen und dann auch separat zu versenden.

Bei einer Ausführungsform gemäss Fig. 4 kann der Becher 1 auch nach dem Heraustrennen des Verschlusses 2 weiter benutzt werden, da ein weiterer äusserer Boden 4a vorgesehen ist, der den Becher auch nach dem Heraustrennen des Verschlusses 2 unten dicht verschliesst.

In Fig. 4 ist an der Behälterinnenseite 12 eine Auffangvorrichtung 13 für Restflüssigkeit bei mit der Becheröffnung 14 nach unten weisenden Behältnis erkennbar. Diese Auffangvorrichtung 13 ist durch einen umlaufenden, schräg zum Boden 4 weisenden Steg 15 gebildet, der vorzugsweise im randnahen Bereich des Bechers angeordnet ist. Durch diesen Steg 15 wird bei umgestülptem Becher 1 weitestgehend verhindert, dass Restflüssigkeit an die Flaschenaussenseite gelangt. Der Steg 15 kann in Abstimmung auf den lichten Innenquerschnitt bzw. den Aussendurchmesser der Flasche 5 in diesem Bereich so ausgebildet sein, dass er gleichzeitig auch als Seitenanschlag für den Becher 1 an derFlasche 5 dient.

Strichliniert ist bei dem Boden 4 noch eingezeichnet, dass auch der äussere Ringflansch des Bodens 4, der bei einem herausgetrennten Verschluss 2 stehenbleiben würde, schräg, etwa vergleichbar mit dem Steg 15, angeordnet sein kann, so dass auch in diesem Bereich bereits ein Auffangen von Restflüssigkeit möglich ist. Das Heraustrennen des Verschlusses 2 kann hier durch Druckbeaufschlagung des Bodens 4a bzw. des gesamten Bechers 1 in Richtung des Pfeiles Pf 1 erfolgen.

Ein erfindungsgemässes Gefäss 1 als Becher ist anhand der Figuren 6 bis 12 in Verbindung mit einer Dose 21 gezeigt. Dieser Becher 1 weist ebenfalls einen Verschluss 20 auf, mittels dem eine Getränkedose 21 nach dem Öffnen durch Entfernen einer Abreisslasche 22 wieder dicht verschlossen werden kann. Dies ist besonders vorteilhaft, da ein Verschliessen von solchen Getränkedosen mit üblichen Mitteln, wie z.B. Korken u.dgl. hier nicht möglich ist.

Fig. 6 zeigt eine Dosen-Becher-Kombination 21 /1, bei der der Becher 1 zum Verschliessen der Dose 21 auf diese aufgestülpt ist. Der Querschnitt im linken oberen Randbereich lässt gut erkennen, dass der Verschluss 20 hier durch eine ringartige Dichtzone 23 im Aussenrandbereich 24 des Dosen-Deckels 25 gebildet ist. Gleichzeitig ist auch noch eine weitere Dichtzone 26 im Bereich der Innenseite des Dosenrandes 27 vorgesehen. Die Dosenrand-Innenseite verläuft dabei etwas schräg und die Verbindung oder Einziehung 28 zu dem etwas zurückgesetzten Boden 29 des Bechers 1 ist etwa dieser Schräge angepasst. Durch Verwendung zweier Dichtzonen 23 und 26 wird eine gute Abdichtung erreicht, wobei in erster Linie die Dichtzone 23 zum Tragen kommt, während die Dichtzone 26 eine zusätzliche Sicherheit bildet.

Aussenseitig im Randbereich des Bechers ist eine sickenartige Einformung 30 vorgesehen, die in der gezeigten Dichtstellung den Randwulst 31 der Dose 21 rastend übergreift, also den Becherboden zu einer eingeformten Verschluss-Vertiefung macht. Dadurch lässt sich der Becher 1 rastend auf die Dose 21 aufsetzen, so dass auch unter ungünstigen Bedingungen ein unbeabsichtigtes Lösen des Bechers 1 von der Dose 21 vermieden wird. Die Einformung 30 ist gut auch noch in den Figuren 8 und 9 erkennbar.

Im Gegensatz zu Fig. 6, bei der in Kombination mehrere Dichtzonen sowie auch die vorerwähnte Verrastung mittels der Einformung 30 vorgesehen sind, weist die Ausführungsform gemäss Fig. 8 nur eine Dichtzone 23 im Aussenrandbereich 24 des Deckels 25 auf. Gut erkennbar ist hier auch, dass der Aussenrand 32 vom Dosenrand 27 etwas Abstand hat, so dass ein vergleichsweise langer «Federweg» zwischen dem eigentlichen Verschluss der Halte-Verraststelle bei der Einformung 30 und der Dichtzone 23 vorhanden ist. Unter Einbeziehung des gekrümmten Aussenrandes 32 kann insbesondere dieser gekrümmte Bereich beim Andruck in der Dichtzone 23 etwas federnd nachgeben, so dass in der Dichtzone 23 ein entsprechender Anpressdruck zur Verfügung steht. Die Einformung 30 bzw. entsprechende Rastvorsprünge sind in ihrer Lage in Abstimmung auf die Dichtzone(n) derart vorgesehen, dass die Dichtflächen, wie bereits erwähnt, unter Druck aneinander liegen.

Zweckmässig ist es, wenn ein Aufsteckanschlag an dem Becher 1 vorgesehen ist zur Begrenzung der Aufsteckbewegung des Bechers auf die Dose 21. Durch diesen Anschlag, der entweder durch den Aussenrand 32 des Bechers 1 in Verbindung mit dem Dosenrand 27 oder aber durch eine Dichtung gebildet sein kann, wird verhindert, dass bei stärkeren Aufdrücken des Bechers auf die Dose 21 der Becher beschädigt wird und dabei insbesondere aufplatzt. In Fig. 6 bis 8 ist der Aufsteckanschlag gleichzeitig in Kombination durch Dichtungen 23 bzw. 26 sowie durch den Aussenrand 32 in Verbindung mit dem Dosenrand 27 gebildet. Beim Aufstecken des Bechers 1 würde sich zunächst eine Anlage im Dichtungsbereich einstellen, während bei weiterem Aufdrücken des Bechers schliesslich die Ränder 27 und 32 zur Anlage kommen würden und dann die Aufsteckbewegung endgültig begrenzen. Durch die Elastizität des Becher-Materials kann bei dieser weiteren Aufsetzbewegung der Zwischenbereich zwischen der Dichtung und dem Rand-Anschlag etwas elastisch sich verformend ausweichen.

Eine weitere Möglichkeit einer Ausführungsform eines Verschlusses 20 zeigt Fig. 9. Dabei ist im Übergangsbereich zwischen der Einziehung 28 und dem Boden 29 des Bechers 1 eine etwa nach innen ausgeformte Ringwulst 35 vorgesehen, die in Dichtstellung sowohl am Aussenrand 24 des Dosen-Deckels 25 als auch an der schrägen Innenseite 36 des Dosenrandes 27 anliegt. Ausserdem ist hier auch die äussere Einformung 30 als Rastvorsprung zum Hinterrasten der Randwulst 31 im Aussenbereich vorgesehen. Insgesamt ergibt sich bei dieser Ausführungsform eine gute Abdichtung und auch eine Halterung des aufgesetzten Bechers 1. Die Ringwulst 35 könnte auch durch entsprechende Dichtlippen od. dgl. ersetzt sein. Erwähnt sei noch, dass die Einformung 30 sowohl durchgehend umlaufend als auch nur bereichsweise als nach innen weisende Rastvorsprünge vorgesehen sein kann.

Durch die vorerwähnten Ausführungsformen von Verschlüssen 20 an einem Becher 1 zum Verschliessen einer zuvor geöffneten Dose 21 wird verhindert, dass Flüssigkeit aus der angebrochenen Dose auch bei ungünstiger Lagerung, z.B. in einem Rucksack od. dgl., austreten kann. Dabei ist insbesondere die im Bereich des Dosen-Dekkels 25 randnahe Dichtung vorteilhaft, da hierbei das äussere Volumen des Zwischenraumes zwischen Dose und Abdichtung gering bleibt.

Um auch ein Austreten des Doseninhaltes in einen Dichtzwischenraum zu vermeiden, kann nach einer weiteren Ausführungsform der Erfindung, wie in Fig. 11 gezeigt, am Boden 29 des Bechers 1 auch ein nach innen weisend stopfenartiger Vorsprung 37 vorgesehen sein. Beim Aufsetzen des Bechers 1 legt sich entweder dieser Vorsprung 37 dicht an den Rand 38 der Dosenöffnung 39 oder greift auch etwa in diese Dosenöffnung 39 abdichtend ein. Da der Öffnungsumriss durch eine entsprechende Anstanzung bei diesen Dosen 21 vorgegeben ist, kann auch der Vorsprung 37 entsprechend genau angepasst sein. Bei dieser Ausführungsform wird vollständig ein Austreten des Doseninhaltes vermieden. Bei dieser Ausführungsform kann es zweckmässig sein, wenn zumindest der Bodenbereich des Bechers, gegebenenfalls auch der gesamte Becher durchscheinend oder durchsichtig ausgebildet sind, um beim nachträglichen Verschliessen der Dose 21 den Vorsprung 37 relativ zu der Dosenöffnung 39 genau positionieren zu können. Auch bei dieser Ausführungsform können in Kombination zur weiteren Abdichtung bzw. Sicherung zusätzliche Dichtzonen und auch die Randwulst 31 zum einrastenden Halten des Bechers 1 mittels der Einformung 30 auf der Dose 21 vorgesehen sein.

Bei etwas stabilerem Bechermaterial würde bereits das Aufsetzen des Bechers 1 auf die Dose 21 ein genügend dichtes Eingreifen des Vorsprunges 27 in die Dosenöffnung 39 bewirken. Insbesondere bei dünnerem Bechermaterial kann es aber auch zweckmässig sein, mit dem Finger im Bereich des Vorsprunges 37 von aussen her nachzudrücken und dadurch einen entsprechend sicheren, dichten Verschluss zu erzielen.

Der Becher 1 kann, wie in Fig. 10 gezeigt, auch sowohl einen Verschluss 2 für eine hier strichliniert angedeutete Flasche 5 als auch einen Verschluss 20 für eine Dose 21 aufweisen. Im Ausführungsbeispiel ist der Flaschen-Verschluss 2 aussen am Boden 29 des Bechers 1 vorgesehen, während sich die entsprechenden Verschlussteile zum Verbinden und Abdichten bei einer Dose 21 im inneren Bereich des Bechers 1 befinden. In diesem Zusammenhang sei erwähnt, dass die Anordnung der Verschlüsse 2 usw. bzw. 20 auch, wie schon anhand der Figuren 1 bis 5 beschrieben, ausgebildet und angeordnet sein können. So besteht die Möglichkeit, die in Fig. 10 gezeigte Kombination zweier Verschlüsse 2 und 20 beide innenseitig anzuordnen. Eine zweckmässige Ausführungsform würde darin bestehen, beide Verschlüsse 2 bzw. 20 so anzuordnen, dass in Schliess- bzw. Dichtstellung ein Teil des Flüssigkeitsbehältnisses (Flasche 5, Dose 21 ) vom Becher übergriffen wird. In diesem Falle wären die Verschlusselemente jeweils nach innen weisend im Becher 1 untergebracht. Dadurch ergeben sich günstigere Transportmöglichkeiten und es besteht auch praktisch nicht die Gefahr, dass der Becher 1 unbeabsichtigt durch Anstossen entfernt wird, da er in der vorerwähnten Stellung durch die Dose 21 bzw. die Flasche 5 seitlich abgestützt wird.

Erwähnt sei noch, dass der Becherrand so weit heruntergezogen ist, dass er über die bodenseitig angeordneten Ausformungen, Verschlussteile u. dgl. des Bechers 1 übersteht. Dadurch lässt sich der Becher 1 auch gut aufstellen.

Insgesamt ergibt sich durch den erfindungsgemässen Verschluss-Becher 1 der wesentliche Vorteil, dass angebrochene Getränkebehältnisse, die mit ihren eigenen Verschlüssen nach dem Öffnen nicht wieder dicht abschliessbar sind, nun doch so weit mittels des am Becher 1 befindlichen Verschlusses 2 und/oder 20 abgedichtet werden können, dass ein Austreten von Flüssigkeit vermieden wird.

## Patentansprüche

1. Trinkgefäss aus Kunststoff, welches einen kappenförmigen Verschluss (2, 20) zum dichten Verschliessen eines Behälters wie z.B. einer Flasche (5) oder Dose (21 ) aufweist, wobei der Verschluss und das Trinkgefäss einstückig miteinander verbunden sind und der Verschluss innerhalb des Trinkgefässes auf der der Standfläche abgewandten Seite des Bodens angeordnet und mit dem Behälter verrastbar ist, dadurch gekennzeichnet, dass der Verschluss (2, 20) als im Boden ausgeformte Vertiefung ausgebildet ist, die einen Behälterwulst od.dgl. abdichtend hintergreift.

2. Gefäss nach Anspruch 1, dadurch gekennzeichnet, dass der Verschluss (2) und das Gefäss (1) voneinander trennbar sind und vorzugsweise über Sollbruchstellen (11), Materialschwächungen (10), sogenannte «Schwimmhäute» und dgl. verbunden sind.

3. Gefäss nach Anspruch 1 oder 2, dadurch gekennzeichnet, dass der Verschluss (2) zentral am Boden (4) des Gefässes (1) einen Teil von diesem bildend angeordnet ist und dass der Verschluss (2) mit dem übrigen Bodenteil über eine insbesondere flüssigkeitsdichte Sollbruchstelle (11) od. dgl. verbunden ist.

4. Gefäss nach einem der Ansprüche 1 bis 3, dadurch gekennzeichnet, dass ausserhalb des die Sollbruchstelle (11) und den Verschluss (2) aufweisenden Behälter-Bodens (4) ein weiterer äusserer Boden (4a) vorgesehen ist.

5. Gefäss nach Anspruch 1 oder 2, dadurch gekennzeichnet, dass sich der einen als Randwulst (31) einer Dose (21) ausgebildeten Behälterwulst mittels eines Rastvorsprunges (30) hintergreifende Verschluss (20) über den gesamten Bodenbereich erstreckt.

6. Gefäss nach einem der vorstehenden Ansprüche, dadurch gekennzeichnet, dass der Verschluss (20) für die Dose (21) einen im Inneren des Gefässes (1) befindlichen Innenwandabschnitt als Dichtzone (23, 26) aufweist, der an der Getränkedose (21) anliegt.

7. Gefäss nach einem der Ansprüche 1 bis 6, dadurch gekennzeichnet, dass die Rastvorsprünge (3) durch eine vorzugsweise umlaufende, sickenartige Einformung gebildet sind und dass deren Lage in Abstimmung auf die Dichtzone(n) derart vorgesehen ist, dass in Einraststellung die Dichtflächen unter Druck aneinanderliegen.

8. Gefäss nach einem der Ansprüche 1 bis 7, dadurch gekennzeichnet, dass die Dichtzone (23) des Dosenverschlusses (20) ringartig im Randbereich des Bodens (29) und somit auch im Aussenrandbereich des Dosendeckels (25) vorgesehen ist.

9. Gefäss nach einem der Ansprüche 1 bis 8, dadurch gekennzeichnet, dass an seinem Boden (29) ein nach innen weisender, stopfenartiger Vorsprung (37) zum dichten Anlegen bzw. Eingreifen in die eingestanzte, durch Aufreissen gebildete Dosenöffnung (39) vorgesehen ist.

10. Gefäss nach einem der Ansprüche 1 bis 9, dadurch gekennzeichnet, dass ein Aufsteckanschlag an dem Gefäss (1) zu Begrenzung der Aufsteckbewegung auf die Dose (21) zur gleichzeitigen Bildung einer Dichtung vorgesehen ist.

11. Gefäss nach einem der Ansprüche 1 bis 10, dadurch gekennzeichnet, dass es einen nach innen eingezogenen Boden (29) aufweist, an dem eine Dichtzone und/oder ein Aufsteckanschlag vorgesehen sind.

12. Gefäss nach einem der vorstehenden Ansprüche, dadurch gekennzeichnet, dass es sowohl einen Verschluss (20) für eine Dose (21) als auch einen am Boden (29) vorgesehenen Verschluss (2) für eine Flasche (5) aufweist.

13. Gefäss nach Anspruch 12, dadurch gekennzeichnet, dass sowohl der Verschluss (20) für die Dose (21); als auch der Verschluss (2) für die Flasche (5) innenseitig am Boden (29) des Gefässes (1) vorgesehen sind.

## Revendications

1. Récipient pour boire en matières plastiques, avec système de bouchage en forme de capuchon (2, 20) pour une fermeture hermétique d'un récipient comme une bouteille (5) ou une boîte (21 ), le système de bouchage et le récipient pour boire étant en une seule pièce le système de bouchage étant disposé à l'intérieur du récipient pour boire, sur le côté interne du fond et s'emboîtant sur le contenant, caractérisé par le fait que le système de bouchage (2, 20) est en forme d'encoche placée dans le fond et venant s'emboîter hermétiquement derrière le bourrelet de rebord du contenant.

2. Récipient selon spécification 1, caractérisé par le fait que le système de bouchage (2) et le récipient (1 ) sont séparables et reliés de préférence par des points destinés à la rupture (11 ), des affaiblissements du matériau (10) des «palmures», etc.

3. Récipient selon spécification 1 ou 2, caractérisé par le fait que le système de bouchage (2) est disposé au centre du fond (4) du récipient pour boire (1 ), en formant une partie de celui-ci et que le système de bouchage (2) est relié avec le restant du fond par des points destinés à la rupture très étanches ou autre système.

4. Récipient selon l'une des spécifications 1 à 3, caractérisé par le fait qu'un fond supplémentaire (4a) extérieur s'ajoute au fond (4) du récipient, pourvu de points destinés à la rupture (11) et d'un système de bouchage (2).

5. Récipient selon spécification 1 ou 2, caractérisé par le fait que le système de bouchage (20) s'emboîte au moyen d'une protubérance (30) sur le bord renforcé (31 ) de la boîte (21 ) en recouvrant la totalité du fond.

6. Récipient selon l'une des spécifications susmentionnées, caractérisé par un système de bouchage (20) pour boîte (21 ) pourvu d'une rainure dans la paroi interne du récipient (1 ), servant de zone d'étanchéité (23, 26) et entrant en contact avec le contenant (21 ).

7. Récipient selon l'une des spécifications 1 à 6, caractérisé par des encoches (3), formées par des protubérances de préférence circulaires en forme de moulures, dont la position en fonction de(s) zone(s) d'étanchéité est prévue de manière à ce que les surfaces d'étanchéité soient en contact, en position enclenchée.

8. Récipient selon l'une des spécifications à 7, caractérisé par une zone d'étanchéité (23) du système de bouchage (2) de la boîte, de forme circulaire, se trouvant à proximité du bord du fond (29) et par conséquent à proximité du bord extérieur du couvercle (25) de la boîte.

9. Récipient selon l'une des spécifications 1 à 8, caractérisé par une protubérance (37) placée dans le fond (29), en forme de bouchon, tournée vers l'intérieur, et venant se placer ou pénétrer dans l'ouverture (39) obtenue dans la boîte par l'enlèvement de la languette d'ouverture.

10. Récipient selon l'une des spécifications 1 à 9, caractérisé par une butée d'enfoncement sur le récipient pour boire (1 ), en vue de limiter la course d'enfoncement du récipient sur la boîte (21 ) tout en formant une étanchéité.

11. Récipient selon l'une des spécifications 1 à 10, caractérisé par un fond (29) rentré vers l'intérieur et pourvu d'une zone d'étanchéité et/ou d'une butée d'enfoncement.

12. Récipient selon l'une des spécifications précédentes, caractérisé par la présence simultanée d'un système de bouchage (20) pour boîte (21) et d'un système de bouchage (2) prévu dans le fond (29) pour bouteille (5).

13. Récipient selon spécification 12, caractérisé par la présence dans le fond (29) du récipient pour boire (1 ), côté interne, d'un système de fermeture pour boîte (21 ) et d'un système de fermeture (2) pour bouteille (5).

## Claims

1. Drinking vessel made of plastic material, providing a cap-shaped closure (2, 20) for tight resealing of containers such as a bottle (5) or a can (21), whereby closure and drinking vessel are connected in one piece, the closure being arranged on the inside of the drinking vessel on the side opposite the underside of the bottom and clip-connectable with the container, characterized by the fact that the closure (2, 20) is designed as indentation on the inside bottom, gripping behind the reinforced rim of the container or such like and providing a seal.

2. Vessel according to Claim 1, characterized by closure (2) and vessel (1) being separable and preferably being connected by predetermined breaking points (11), material weaknesses (10), «webs», and such like.

3. Vessel according to Claim 1 or 2, characterized by closure (2) being arranged centrally on the bottom (4) of the vessel (1) and forming an integral part of it, and the closure (2) being connected with the remaining bottom part via a special liquid-proof predetermined breaking point (11) or such like.

4. Vessel according to any of the Claims 1 to 3, characterized by providing a further bottom (4a) outside the predetermined breaking point (11) and the vessel bottom (4) holding the closure (2).

5. Vessel according to Claim 1 or 2, characterized by the closure (20), gripping behind the reinforced rim of a can (21) by means of a clip-on protrusion (30), extends over the whole of the bottom area.

6. Vessel according to any of the aforementioned Claims, characterized by the closure (20) for the can (21) providing an internal wall section as sealing zone (23, 26) situated on the inside of the vessel (1), making contact with the beverage can (21).

7. Vessel according to any of the Claims 1 to 6, characterized by the clip-on protrusions (3) being formed by a preferably circular, crimp-like indentation, whereby their position in attunement with the sealing zone(s) is provided in such a way that the sealing surfaces lie against each other in the clipped-on position.

8. Vessel according to any of the Claims 1 to 7, characterized by the sealing zones (23) of the can closure (20) being provided in a circular manner in the rim area of the bottom (29) and hence also in the external rim area of the can lid (25).

9. Vessel according to any of the Claims 1 to 8, characterized by its bottom (29) providing an inward pointing, stopper-like projection (37) for close contact or penetration into the aperture created by opening the tear-off clip of the can (39).

10. Vessel according to any of the Claims 1 to 10, characterized by a plug-over stop on the vessel (1) being provided for limiting the plug-on movement onto the can (21) with simultaneous formation of a seal.

11. Vessel according to any of the Claims 1 to 10, characterized by having an inward turning bottom (29) providing for a sealing zone and/or a plug-on stop.

12. Vessel according to any of the aforementioned Claims, characterized by having a closure (20) for a can (21) as well as a closure (2) for a bottle (5) on the bottom (29).

13. Vessel according to Claim 12, characterized by providing a closure (20) for the can (21 ) as well as a closure (2) for the bottle (5) on the inside bottom (29) of the vessel (1).
